# EUROPÄISCHE PATENTANMELDUNG

(11) **EP 3 427 899 A1**
(43) Veröffentlichungstag der Anmeldung: **16.01.2019**
(21) Anmeldenummer: 17181210.0
(22) Anmeldetag: 13.07.2017
(51) Int. Cl.: B25D 17/00, B25F 5/00

(54) **HANDWERKZEUGMASCHINE**

(71) Anmelder: HILTI Aktiengesellschaft, 9494 Schaan (LI)
(72) Erfinder: Koch, Olaf, 86916 Kaufering (DE); Jakob, Manfred, 86916 Kaufering (DE); Happach, Rainer, 86916 Kaufering (DE); Forstner, Markus, 86899 Landsberg (DE)
(74) Vertreter: Hilti Aktiengesellschaft Corporate Intellectual Property

(57) **Zusammenfassung**

Die Handwerkzeugmaschine **(1)** hat ein Maschinengehäuse (**15)** und einen Handgriff **(16)** zum Halten und Führen der Handwerkzeugmaschine (**1).** Ein pneumatisches Schlagwerk **(11)** wird von einem Elektromotor **(6)** angetrieben. Eine Batterie **(13)** versorgt den Elektromotor **(6)** mit elektrischem Strom. Ein Hauptschalter **(19)** ist in einen Hauptstromkreis **(17)** zwischen die Batterie (13) und eine Motorsteuerung (**18)** geschaltet, um eine Stromversorgung der Motorsteuerung (**18)** in einer ausgeschalteten Stellung des Hauptschalters **(19)** zu unterbrechen. Ein Betriebstaster (**20)** kommuniziert mit der Motorsteuerung **(18),** wobei die Motorsteuerung **(18)** eine Drehzahl des Elektromotors **(6)** ansprechend auf die Betätigung des Betriebstasters **(20)** einstellt. Der Hauptschalter **(19)** kann für den Transport die Handwerkzeugmaschine **(1)** unabhängig von dem Betriebstaster **(20)** abschalten.

## Beschreibung

### GEBIET DER ERFINDUNG

Die vorliegende Erfindung betrifft eine meißelnde Handwerkzeugmaschine mit einem Schlagwerk.

Batteriegetriebene meißelnde Handwerkzeugmaschinen wie in der DE8501912U1 haben einen Betriebstaster, um die Handwerkzeugmaschine ein- und auszuschalten. Der Betriebstaster ist an dem Handgriff angeordnet, wodurch die Handwerkzeugmaschine durch die führende Hand ergonomisch in Betrieb genommen werden kann. Der Anwender nutzt den Handgriff auch für den Transport der Handwerkzeugmaschine. Hierbei kann der Anwender versehentlich den Betriebstaster betätigen. Meißelnde Handwerkzeugmaschinen können eine Leerschlagabschaltung aufweisen, welche bei fehlendem Anpressdruck trotz laufendem Elektromotor das pneumatische Schlagwerk mittels eines Ventils deaktivieren. Bei langen und zumeist auch schweren Werkzeugen kann dieses während des Tragens an dem Boden schleifen. Hält der Anwender in diesem Fall den Handgriff und den Betriebstaster unglücklich fest umschlossen, könnte der Anpressdruck ausreichen, das pneumatische Schlagwerk zu aktivieren.

### OFFENBARUNG DER ERFINDUNG

Erfindungsgemäß hat eine Handwerkzeugmaschine ein Maschinengehäuse und einen Handgriff zum Halten und Führen der Handwerkzeugmaschine. Ein pneumatisches Schlagwerk wird von einem Elektromotor angetrieben. Eine Batterie versorgt den Elektromotor mit elektrischem Strom. Ein Hauptschalter ist in einen Hauptstromkreis zwischen die Batterie und die Motorsteuerung geschaltet, um eine Stromversorgung der Motorsteuerung in einer ausgeschalteten Stellung des Hauptschalters zu unterbrechen. Ein Betriebstaster kommuniziert mit der Motorsteuerung, wobei die Motorsteuerung eine Drehzahl des Elektromotors ansprechend auf die Betätigung des Betriebstasters einstellt. Der Hauptschalter kann für den Transport die Handwerkzeugmaschine unabhängig von dem Betriebstaster abschalten.

### KURZE BESCHREIBUNG DER FIGUREN

Die nachfolgende Beschreibung erläutert die Erfindung anhand von exemplarischen Ausführungsformen und Figuren. In den Figuren zeigen:
Fig. 1 einen Bohrhammer

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 zeigt als Beispiel einer handgeführten Werkzeugmaschine schematisch einen Bohrhammer 1. Der Bohrhammer **1** hat einen Werkzeughalter **2,** in welchen ein Bohrer **3** oder anderes Werkzeug eingesetzt und verriegelt werden kann. Der beispielhafte Bohrhammer **1** hat einen Drehantrieb **4,** welcher den Werkzeughalter **2** um dessen Arbeitsachse **5** drehend antreibt. Der Drehantrieb **4** basiert auf einem Elektromotor **6,** den der Anwender ein- und ausschalten kann. Der beispielhafte Drehantrieb **4** ist starr mit dem Werkzeughalter **2** gekoppelt. Der beispielhafte Drehantrieb **4** beinhaltet eine (Motor-) Welle **7,** ein untersetzendes Getriebe **8,** eine Rutschkupplung **9** und eine Abtriebswelle **10.** Ein Schlagwerk **11** schlägt periodisch in einer Schlagrichtung **12** längs der Arbeitsachse **5** auf den Bohrer **3.** Das Schlagwerk **11** wird vorzugsweise von dem gleichen Elektromotor **6** angetrieben. Eine Energieversorgung erfolgt durch eine Batterie **13.** Der Bohrhammer **1** hat einen Handgriff **14,** der typischerweise an einem dem Werkzeughalter **2** abgewandten Ende eines Maschinengehäuses **15** des Bohrhammers **1** befestigt ist. Ein zusätzlicher Handgriff **16** kann beispielsweise nahe des Werkzeughalters **2** befestigt werden.

Der Elektromotor **6** ist über einen Hauptstromkreis **17** mit der Batterie **13** verbunden. Die Stromzufuhr zu dem Elektromotor **6** wird durch eine Motorsteuerung **18** eingestellt. Die Motorsteuerung **18** kann eine Drehzahl des Elektromotors **6** durch Begrenzen des Stromflusses in dem Hauptstromkreis **17** einstellen. Ferner kann die Motorsteuerung **18** bei einem bürstenlosen Elektromotor **6** den Strom phasengesteuert in jeweilige Spulen des Elektromotors **6** einspeisen. Die Motorsteuerung **18** beinhaltet dazu beispielsweise eine Brückenschaltung.

Der Bohrhammer **1** hat einen Hauptschalter **19** und einen Betriebstaster **20.** Der Hauptschalter **19** dient einer generellen Inbetriebnahme des Bohrhammers **1.** Der Betriebstaster **20** ermöglicht dem Anwender während der Verwendung den Elektromotor **6** ein- und auszuschalten und ggf. eine Drehzahl des Elektromotor **6** vorzugeben.

Der Hauptschalter **19** ist an dem Maschinengehäuse **15** angeordnet. Der Hauptschalter **19** hat zwei Schaltstellungen: ausgeschaltet und betriebsbereit. Der Hauptschalter **19** kann beispielsweise als Kippschalter realisiert sein. Der mechanische Hauptschalter **19** rastet mechanisch in den beiden Schaltstellungen ein. Alternativ kann der Hauptschalter **19** elektromechanisch realisiert sein. Der Hauptschalter **19** enthält einen mechanischen Taster und eine bistabile Schaltung, z.B. ein bistabiles Relais. Mit Betätigen des Tasters wechselt die bistabile Schaltung von der ausgeschaltenen Schaltstellung in die betriebsbereite Schaltstellung bzw. von der betriebsbereiten Schaltstellung in die ausgeschaltene Schaltstellung. Der Hauptschalter **19** ist in dem Hauptstromkreis **17** des Bohrhammers **1** angeordnet. Der Hauptschalter **19** unterbricht den Hauptstromkreis **17** in der ausgeschalteten Schaltstellung und schließt den Hauptstromkreis **17** in der betriebsbereiten Schaltstellung. Das Unterbrechen des Hauptstromkreises **17** trennt auch vorzugsweise die Motorsteuerung **18** von der Stromversorgung. Der Bohrhammer **1** verhält sich im Wesentlichen, als wenn die Batterie **13** entfernt wäre.

Der Betriebstaster **20** ist an dem Handgriff **16** angeordnet, so dass die den Handgriff **16** umschließende Hand zugleich den Betriebstaster **20** betätigt. Ein Schalthebel **21** des Betriebstasters **20** ist vorzugsweise etwa so lange wie der Handgriff **16,** z.B. eine Länge des Schalthebels entspricht mehr als 60 % der Länge des Handgriffs **16.** Der Anwender kann den Schalthebel **21** mit mehreren Fingern greifen. Zweckmäßigerweise ist der Betriebstaster **20** an einer in Schlagrichtung **12** weisenden Fläche des Handgriffs **16** angeordnet. Der Betriebstaster **20** hat eine einzige stabile Grundstellung. Eine Rückstellfeder **22** wird bei einer Auslenkung des Betriebstasters **20** aus der Grundstellung komprimiert und übt entsprechend eine Rückstellkraft in Richtung zu der Grundstellung auf den Betriebstaster **20** bzw. dessen Schalthebel **21** aus. Der Betriebstaster **20** kann verschieden stark angedrückt oder verschieden weit gegenüber der Grundstellung verschoben werden. Der Betriebstaster **20** erfasst die Anpresskraft oder die Auslenkung und erzeugt ein von der Anpresskraft bzw. Auslenkung abhängiges Signal. Das Signal kann beispielsweise mittels eines Potentiometers erzeugt werden.

Falls die Hauptschalter **19** betriebsbereit geschaltet ist, kommuniziert der Betriebstaster **20** mit der Motorsteuerung **18.** Das Signal des Betriebstasters **20** wird von der Motorsteuerung **18** auswertet. Sofern ein der Grundstellung entsprechendes Signal anliegt, setzt die Motorsteuerung **18** die Drehzahl des Elektromotors **6** auf Null. Der Bohrhammer **1** ist inaktiv. Andernfalls steuert die Motorsteuerung **18** eine Drehzahl des Elektromotors **6** ansprechend auf eine in dem Signal kodierte Anpresskraft bzw. Auslenkung. Die Drehzahl kann kontinuierlich oder stufenweise mit zunehmender Anpresskraft bzw. Auslenkung erhöht werden. Der Bohrhammer 1 ist aktiv.

Der Betriebstaster **20** ist im Wesentlichen stromfrei. Der Hauptstromkreis **17** läuft nicht durch den Betriebstaster **20.** Ein Strom durch den Betriebstaster **20** ist deutlich, um mehrere Größenordnungen, geringer als der Strom welcher über den Hauptstromkreis **17** dem Elektromotor **6** zugeführt wird.

Der Hauptschalter **19** kann mit einer Zeitsteuerung **24** versehen sein. Die Zeitsteuerung **24** ermittelt die Dauer einer inaktiven Phase des Bohrhammers **1.** Beispielsweise beginnt die Zeitsteuerung **24** eine Zeiterfassung sobald der Betriebstaster **20** in die Grundstellung zurückkehrt, d.h. der Anwender den Betriebstaster **20** losgelassen hat, um den Elektromotor **6** abzuschalten. Überschreitet die Dauer der inaktiven Phase einen Schwellwert, von z.B. fünf Minuten oder 30 Minuten, wechselt der Hauptschalter **19** selbsttätig in die ausgeschaltete Stellung. Der Bohrhammer **1** ist nun nicht mehr betriebsbereit, ein alleiniges Andrücken des Betriebstasters **20** startet nicht den Elektromotor **6.** Der Anwender muss erneut den Hauptschalter **19** betätigen.

Das Schlagwerk **11** ist ein pneumatisches Schlagwerk. Ein Erregerkolben **25** wird durch den Elektromotor **6** in eine periodische Vor- und Zurückbewegung längs der Arbeitsachse **5** gezwungen. Ein auf der Arbeitsachse **5** laufender Schläger **26** ist über eine Luftfeder an den Erregerkolben **25** angekoppelt. Die Luftfeder ist durch eine von dem Erregerkolben **25** und dem Schläger **26** abgeschlossene pneumatische Kammer **27** gebildet. Der Erregerkolben **25** und der Schläger **26** können in einem stehenden Führungsrohr **28** geführt sein, welches zugleich die pneumatische Kammer **27** in radialer Richtung abschließt. Bei alternativen Ausführungen ist der Erregerkolben topfförmig mit einem zylindrischen Hohlraum ausgebildet. Der Schläger ist in dem zylindrischen Hohlraum geführt. Die pneumatische Kammer **27** ist wiederum durch den Schläger **26** und den Erregerkolben **25** längs der Arbeitsachse **5** geschlossen, wobei der Erregerkolben **25** zugleich die pneumatischen Kammer **27** in radialer Richtung abschließt. In einer weiteren Ausführung ist der Schläger topfförmig ausgebildet und der Erregerkolben in dem zylindrischen Hohlraum des Schlägers geführt.

Das Schlagwerk **11** hat vorzugsweise einen Döpper **29,** welcher einen Schlag des Schlägers **26** auf den Bohrer **3** überträgt. Der Döpper **29** liegt auf der Arbeitsachse **5** zwischen dem Schläger **26** und dem Werkzeughalter **2.** Der Döpper **29** ist auf der Arbeitsachse **5** beweglich geführt. Der Bohrer **3** liegt im Betrieb an dem Döpper **29** an, so dass wenn der Schläger **26** auf das gegenüberliegende Ende des Döppers **29** aufschlägt, eine Stoßwelle durch den Döpper **29** in den Bohrer **3** eingeleitet wird.

Das Schlagwerk **11** hat eine Leerschlagabschaltung basierend auf ein oder mehreren Belüftungsöffnungen **30,** über welche die pneumatische Kammer **27** belüftet werden kann. Die Belüftungsöffnungen **30** sind im Regelfall durch den Schläger **26** oder mittelbar durch den Döpper **29** verschlossen. Die Belüftungsöffnungen **30** werden nur geöffnet, wenn aufgrund fehlendem Anpressdrucks der Döpper **29** und der Schläger **26** in Schlagrichtung **12** über eine Schlagstellung hinaus verschoben sind. Die Schlagstellung ist durch einen rückwärtigen Anschlag definiert, an dem der Döpper **29** entgegen der Schlagrichtung **12** anliegen kann. Wenn der Anwender den Bohrer **3** an den Untergrund anpresst, gleitet der Bohrer **3** entgegen der Schlagrichtung **12** in den Werkzeughalter **2** und schiebt dabei den Döpper **29** an den Anschlag, ergo in die Schlagstellung. Der Schläger **26** ist in der Schlagstellung, wenn der Schläger **26** an dem in der Schlagstellung befindlichen Döpper **29** anliegt.

## Patentansprüche

1. Handwerkzeugmaschine (1) mit
einem Maschinengehäuse (15), einem an dem Maschinengehäuse (15) befestigten Handgriff (16) zum Halten und Führen der Handwerkzeugmaschine (1) während eines Betriebs, einem pneumatischen Schlagwerk (11) mit einer Leerschlagabschaltung, einem Elektromotor (6) zum Antreiben des pneumatischen Schlagwerks (11), einer Batterie (13) zum Versorgen einer des Elektromotors (6) mit elektrischem Strom,
einem Hauptschalter (19), der in einen Hauptstromkreis zwischen die Batterie (13) und die Motorsteuerung (18) zum Unterbrechen einer Stromversorgung der Motorsteuerung (18) geschaltet ist, und
einem an dem Handgriff (16) angeordneten Betriebstaster (20), der mit der Motorsteuerung (18) kommunizierend verbunden ist, wobei die Motorsteuerung (18) eine Drehzahl des Elektromotors (6) ansprechend auf die Betätigung des Betriebstasters (20) einstellt.

2. Handwerkzeugmaschine (1) nach Anspruch 1, **dadurch kennzeichnet, dass** der Hauptschalter (19) eine Zeitsteuerung (24) beinhaltet, welche den Hauptschalter (19) in eine ausgeschaltete Stellung schaltet, wenn der Betriebstaster (20) für eine vorgegebene Zeitspanne unbetätigt ist.

3. Handwerkzeugmaschine (1) nach Anspruch 1 oder 2, **dadurch kennzeichnet, dass** der Hauptschalter (19) entfernt von dem Handgriff (16) angeordnet ist.

4. Handwerkzeugmaschine (1) nach einem der vorhergehenden Ansprüche, **dadurch kennzeichnet, dass** eine Länge eines Schalthebels (21) des Betriebstasters (20) größer als 60% einer Länge des Handgriffs (16) ist.
